# EUROPÄISCHE PATENTSCHRIFT

(11) **EP 3 101 364 B1**
(45) Veröffentlichungstag und Bekanntmachung des Hinweises auf die Patenterteilung: **30.08.2017**
(21) Anmeldenummer: 15170331.1
(22) Anmeldetag: 02.06.2015
(51) Int. Cl.: F24H 1/00, B60H 1/22, F24H 1/12, F24H 3/04, F24H 9/18, H05B 3/48, H05K 5/00, H05B 3/28

(54) **ELEKTRISCHE HEIZVORRICHTUNG**
ELECTRIC HEATING DEVICE
DISPOSITIF DE CHAUFFAGE ÉLECTRIQUE

(43) Veröffentlichungstag der Anmeldung: 07.12.2016
(73) Patentinhaber: Eberspächer catem GmbH & Co. KG, 76863 Herxheim (DE)
(72) Erfinder: Bohlender, Franz, 76870 Kandel (DE); Kachelhoffer, Patrick, 67160 Seebach (FR); Niederer, Michael, 76889 Kapellen-Drusweiler (DE); Schwarzer, Andreas, 60433 Frankfurt am Main (DE); Walz, Kurt, 76767 Hagenbach (DE)
(74) Vertreter: Grünecker Patent- und Rechtsanwälte PartG mbB

(56) Entgegenhaltungen:
- EP-A1- 1 768 459
- DE-A1- 2 948 591
- GB-A- 2 033 709

## Beschreibung

Die vorliegende Erfindung betrifft eine elektrische Heizvorrichtung mit den oberbegrifflichen Merkmalen von Anspruch 1.

Eine solche elektrische Heizvorrichtung ist beispielsweise aus der EP 1 921 896 A1 bekannt.

Elektrische Heizvorrichtungen der eingangs genannten Art werden vor allem in Kraftfahrzeugen eingesetzt. Dies schließt die Möglichkeit ein, eine solche elektrische Heizvorrichtung in ein elektrisch angetriebenes Kraftfahrzeug einzubauen. Solche Kraftfahrzeuge haben eine andere Bordnetzspannung als die mit Verbrennungsmotoren angetriebenen Kraftfahrzeuge, die üblicherweise mit einem Bordnetz von 12 V auskommen.

So besteht zunehmend der Bedarf, elektrische Heizvorrichtungen für Kraftfahrzeuge anzubieten, die in besonderer Weise gegenüber der Umgebung elektrisch isolierend ausgebildet sind. Aufgrund der selbstregelnden Eigenschaften der PTC-Elemente steht diesem Erfordernis die Anforderung diametral entgegen, das das PTC-Element möglichst frei von dem zu erwärmenden Medium anstrahlen zu lassen, um bestmöglich die von dem PTC-Element erzeugte Wärme abzuführen und somit die Leistungsfähigkeit des PTC-Elementes bestmöglich auszunutzen.

Die vorliegende Erfindung will eine diesen widerstreitenden Anforderungen bestmögliche entsprechende elektrische Heizvorrichtungen schaffen.

Zur Lösung schlägt die vorliegende Erfindung vor, die Heizrippe mit einem Heizrippenrahmen zu versehen, welcher zumindest ein Fenster aufweist. Das Fenster bildet dementsprechend eine Durchbrechung zwischen dem Inneren des Heizrippenrahmens, der der Aufnahme des PTC-Heizelementes dient, und der Außenfläche, die üblicherweise von dem zu erwärmenden Medium angeströmt wird. Erfindungsgemäß liegt in diesem Fenster die Isolierlage frei, so dass die von dem PTC-Element erzeugte Wärme lediglich durch die Leiterbahn und durch die Isolierlage hindurch geleitet werden muss, bevor diese Wärme mittels Konvektion an der Oberfläche der elektrischen Isolierschicht abgeführt werden kann. Die Wärmeleitwege sind dementsprechend verkürzt. Damit kann die elektrische Leistungsfähigkeit des PTC-Elementes bestmöglich ausgenutzt werden.

Der Heizrippenrahmen ist vorzugsweise aus einem gut wärmeleitfähigen Material. Er kann aus Metall oder einem durch wärmeleitfähige Füllstoffe verbesserten wärmeleitenden Kunststoff gebildet sein. Der Heizrippenrahmen schließt das PTC-Heizelement in sich ein, so dass das PTC-Element sicher gegenüber der Umgebung eingehaust ist. Die in der Zirkulationskammer freiliegenden Außenflächen der Heizrippen werden dementsprechend ausschließlich entweder durch den Heizrippenrahmen oder durch die Außenfläche der Isolierlage gebildet.

Gemäß einer bevorzugten Weiterbildung der vorliegenden Erfindung ist die elektrische Isolierschicht in den Heizrippenrahmen eingeklebt. So liegt die Isolierlage zwar in dem Fenster frei. In einem Überlappungsbereich zwischen der elektrischen Isolierschicht und Flächen des Heizrippenrahmens befindet sich indes ein Dichtmittel, üblicherweise ein dichtender Kleber, über welchen die elektrische Isolierschicht mit dem Heizrippenrahmen verbunden ist, so dass die durch den Rahmen umgebene Ausnehmung gegenüber der Umgebung abgedichtet ist. Alternativ oder ergänzend können die umlaufenden Stirnseitenflächen der elektrischen Isolierschicht in einer elektrisch isolierenden Masse aufgenommen sein. Auch hierdurch wird die elektrische Isolierschicht in dem Heizrippenrahmen eingesiegelt. Bei der Masse handelt es sich vorzugsweise um eine Masse, die eine dichtende Verbindung zwischen dem Heizelement und dem Heizrippenrahmen gewährleistet. Diese Masse kann insbesondere Silikon sein, speziell ein additionsvernetzendes 2-Komponenten-Silikon, das bei Raumtemperatur aushärtet und unter Wärme forciert aushärtet. Im vernetzten Zustand sollte der die Flüssigphase ausbildende Bestandteil der Masse eine Härte Shore A von etwa 10 - 40 und/oder eine Durchschlagsfestigkeit CTI > 600 haben.

Mit Blick auf einen möglichst symmetrischen Wärmeaustrag wird gemäß einer bevorzugten Weiterbildung der vorliegenden Erfindung vorgeschlagen, den Heizrippenrahmen mit zwei gegenüberliegenden Fenstern vorzusehen, in denen jeweils eine elektrische Isolierschicht freiliegt, die eine zugeordnete Leiterbahn abdeckt. Das bzw. die Fenster sind vorzugsweise durch sich parallel zu den elektrischen Isolierschichten erstreckende Rahmenschenkel des Heizrippenrahmens gebildet. Die Isolierschicht liegt vorzugsweise innen gegen diese Rahmenschenkel an. Danach liegt die Isolierschicht mit ihrer Außenfläche an den Rahmenschenkeln an. Die Rahmenschenkel können um die Isolierschicht außenumfänglich umlaufen. Zwischen dem PTC-Heizelement und Innenwänden der Ausnehmung ist vorzugsweise die zuvor bereits erwähnte Masse vorgesehen, die vorzugsweise elektrisch isolierend ausgestattet ist. Mit Blick auf eine gute Verarbeitbarkeit und das Ausfüllen von Freiräumen innerhalb des Heizrippenrahmens sollte die Viskosität bei zwischen 5 und 8 Pa s liegen. Dieser Viskositätswert sowie sämtliche, vorliegend diskutierte Viskositätswerte sind bei 25 °C ermittelt.

Die Masse hat eine Durchschlagsfestigkeit CTI > 600. Luft- und Kriechstrecken werden insbesondere dann zuverlässig vermieden, wenn ein Freiraum innerhalb des Heizrippenrahmens vollständig mit der Masse ausgefüllt ist. Dieser Freiraum wird jeweils in Breitenrichtung zwischen den Isolierschicht und in Richtung der Längserstreckung der Heizrippe zwischen dem PTC-Element und einer gegenüberliegend hierzu vorgesehenen Stirnfläche des Heizrippenrahmens gebildet. Die Leiterbahnen sollten dabei im Grunde bündig mit den PTC-Elementen enden, d. h. die PTC-Elemente jedenfalls nicht umfänglich überragen und es versteht sich von selbst, dass die Leiterbahnen zumindest zur Anschlusskammer hin über das PTC-Element hinaus verlängert sind. Allerdings sollte auch hier verhindert werden, dass die Leiterbahnen über eine Luftstrecke frei gegenüberliegend vorgesehen sind. So sollte auch zu der Anschlusskammer hin Masse zwischen die Leiterbahnen eingebracht werden, welche das PTC-Element stirnseitig umgibt. So ist das PTC-Element vorzugsweise vollumfänglich von der Masse eingesiegelt.

Das Ausfüllen des zuvor erwähnten Freiraumes verbessert die Dichtigkeit. Wie zuvor erwähnt ist die Masse vorzugsweise umfänglich um das PTC-Element umlaufend vorgesehen, wobei die Leiterbahnen mit Abstand zu dem Heizrippenrahmen angeordnet sind, um einen elektrischen Überschlag von den Leiterbahnen auf den Heizrippenrahmen zu erschweren. Dabei wird jede Luftstrecke vorzugsweise durch Masse ausgefüllt, die die Leiterbahn stirnseitig aufnimmt, vorzugsweise jeglichen Freiraum zwischen dem PTC-Heizelement und den gegenüberliegenden Innenflächen des Heizrippenrahmens ausfüllt.

Die zuvor erwähnte elektrische Heizvorrichtung kann eine elektrische Heizvorrichtung zur Lufterwärmung sein, wie sie beispielsweise aus der EP 1 768 458 A1 beschrieben ist. Bei einem solchen Luftheizer liegen Wellrippenlagen außenseitig an den Isolierlagen an. Die zuvor diskutierte Weiterbildung mit einer gut wärmeleitenden Masse in den Freiräumen zwischen dem PTC-Element und dem Heizrippenrahmen verbessert aber den Wärmeaustrag dort, wo die Wärme nicht nur durch Wellrippenlagen an den Hauptseitenflächen des PTC-Elementes ausgeleitet wird, sondern auch an Flächen rechtwinklig hierzu, d. h. den Seitenrändern der Heizrippe. An diesen Seitenrändern können Wellrippenlagen vorgesehen sein, sofern die Wärme an ein gasförmiges Medium abgegeben wird. Auf solche kann dies verzichtet werden, so dass die elektrische Heizvorrichtung der vorliegenden Erfindung ihre Vorteile mit einer relativ einfachen Ausgestaltung auch dann entfaltet, wenn die Heizrippe in eine Zirkulationskammer hineinragt, die zur Aufnahme eines flüssigen Mediums angepasst ausgebildet ist. Dazu ist die Zirkulationskammer gegenüber der Umgebung abgedichtet und weist zumindest einen Einlass und zumindest einen Auslassstutzen zum Anschluss der Zirkulationskammer an einen Kreislauf für das flüssige Medium auf. Dieser Kreislauf ist beispielsweise ein Kreislauf zum Erwärmen von zumindest einem Aggregat in einem Kraftfahrzeug, beispielsweise zum Erwärmen einer Batterie für den Leistungsstrom des Antriebs und/oder zum Erwärmen des Innenraumes des Fahrzeuges. Der Kreislauf hat dementsprechend vorzugsweise einen Wärmetauscher, der von einem Gebläse angeströmt wird, welches Luft ansaugt und in den Innenraum des Fahrzeuges einbläst. Bei einem solchen Fluidheizer ist die Ausnehmung U-förmig ausgebildet und hat eine zum Einschieben des PTC-Elementes in die Ausnehmung geeignete Öffnung. Das PTC-Element wird üblicherweise als vorgefertigte PTC-Heizzelle zusammen mit den Leiterbahnen zunächst vorbereitet und dann in die Ausnehmung eingeschoben. Dabei sind die Leiterbahnen üblicherweise durch Kontaktbleche gebildet, so dass das PTC-Element durch die daran angeklebten Blechbahnen mechanisch stabilisiert ist. Die U-förmige Ausnehmung öffnet sich zu der Anschlusskammer, so dass die üblicherweise durch Stanzen und Freischneiden ausgebildeten Anschlussfahnen der Kontaktbleche in die Anschlusskammer hinaus verlängert sind und dort für den elektrischen Anschluss des PTC-Heizelementes freiliegen.

Gemäß einer bevorzugten Weiterbildung der vorliegenden Erfindung liegt die Heizrippe vollumfänglich in der Zirkulationskammer frei, so dass die Wärme auch über die Seitenränder und über den Boden an das zu erwärmende flüssige Medium abgeführt werden kann.

Gemäß einer bevorzugten Weiterbildung der vorliegenden Erfindung ist die Trennwand mit dem Heizrippenrahmen aus einem hochwärmebeständigen Kunststoff gebildet. Dabei kann die Trennwand zusammen mit dem Heizrippenrahmen als Einheit ausgebildet sein. Die Trennwand kann auch durch mehrere einzelne Heizrippenelemente gebildet sein, die jeweils für sich einen Heizrippenrahmen und einen Teilbereich einer Trennwand ausbilden, die die Anschlusskammer von der Zirkulationskammer trennt. Solchen Heizrippenelemente können in eine rahmenförmige Gehäuseabdeckung eingesetzt und dichtend daran angeschlossen werden. Hochwärmebeständige Kunststoffe im Sinne dieser Weiterbildung sind insbesondere PA, PS oder PPS. Jedenfalls ist ein hochwärmebeständiger Thermoplast zu bevorzugen.

Weitere Einzelheiten der vorliegenden Erfindung ergibt die nachfolgende Beschreibung eines Ausführungsbeispiels in Verbindung mit der Zeichnung. In dieser zeigen:
- Fig. 1: eine perspektivische teilweise geschnittene Explosionsdarstellung eines Ausführungsbeispiels einer elektrischen Heizvorrichtung.
- Fig. 2: eine perspektivische Seitenansicht einer Heizrippe mit Teilen einer Trennwand;
- Fig. 3: eine Längsschnittansicht durch die Heizrippe nach den Fig. 1 und 2 entlang der Linie IV-IV gemäß der Darstellung in Fig. 2;
- Fig. 4: eine Längsschnittansicht entlang der Linie V-V gemäß der Darstellung in Fig. 2; und
- Fig. 5: das PTC-Heizelement mit daran anliegenden elektrischen Isolierschichten des Ausführungsbeispiels.

Die Fig. 1 und 2 zeigen Teile einer elektrischen Heizvorrichtung, wie sie beispielsweise aus der EP 1 921 896 A1 bekannt ist. Die elektrische Heizvorrichtung hat ein wannenförmiges Gehäuseunterteil 2, welches eine Zirkulationskammer Z zwischen einem Gehäuseboden 4, einer sich parallel dazu erstreckenden Trennwand 6 und sich rechtwinklig hierzu erstreckenden Gehäuse-Seitenwänden 8 einschließt. Von gegenüberliegenden Seitenwänden 8 des Gehäuseunterteils 2 ragen Anschlussstutzen 10 zum Anschluss der elektrischen Heizvorrichtung an einen Kreislauf für ein flüssiges Medium ab.

Diese Anschlussstutzen 10 sind dichtend mit den Gehäuse-Seitenwänden 8 verbunden. Das Gehäuseunterteil 2 kann aus Kunststoff ausgebildet sein. Die Zirkulationskammer ist flüssigkeitsdicht ausgebildet.

Das Füllvolumen der Zirkulationskammer bei Wasserheizern der zuvor beschriebenen Art liegt zwischen 450 ml und 200 ml, bevorzugt zwischen 400 ml und 220 ml und besonders bevorzugt zwischen 300 ml und 230 ml. Dieses Füllvolumen umfasst auch das Füllvolumen des Stutzens. Jeder Stutzen für sich hat ein Füllvolumen von etwa 7 ml. Das gezeigte Ausführungsbeispiel ist üblicherweise in einem Kühlwasserkreislauf in einem Fahrzeug integriert, der ein Volumen von etwa 3 bis 6 Litern hat. In diesen Kühlwasserkreislauf kann zumindest ein Wärmetauscher für die Erwärmung von Luft in der Fahrgastzelle integriert sein. Ergänzend oder alternativ kann auch der Kühlwasserkreislauf Wärmetauscherflächen zu technischen Komponenten eines Elektrofahrzeuges haben, um diese bei kalten Umgebungstemperaturen auf die notwendige Betriebstemperatur zu bringen.

Die Trennwand 6 trennt die zuvor erwähnte Zirkulationskammer Z von einer Anschlusskammer A, die dem elektrischen Anschluss von PTC-Heizelementen 12 in der noch zu beschreibenden Weise dient. Von der Trennwand 6 ragen Heizrippen 14 in die Zirkulationskammer Z hinein. Die Heizrippen 14 gehen rechtwinklig von der Trennwand 6 ab.

Die Fig. 2 bis 4 verdeutlichen Details dieser Heizrippen 14.

Die Heizrippen 14 haben einen Heizrippenrahmen 16, der mit der Trennwand 6 verbunden ist. Der Heizrippenrahmen 16 ist aus einem hochtemperaturbeständigem vorzugsweise gut wärmeleitfähigen Material gebildet, beispielsweise Metall, insbesondere Metallblech, oder aber Kunststoff. Zu bevorzugen ist ein Thermoplast, welchem wärmeleitfähige Partikel zugesetzt worden sind, um die Wärmeleitfähigkeit zu erhöhen. Der Heizrippenrahmen 16 ist mit der Trennwand 6 verbunden. Die Trennwand 6 und damit das Gehäuseunterteil 2 können aus Kunststoff gebildet sein. Entsprechendes gilt für ein mit Bezugszeichen 18 in Fig. 1 gekennzeichnetes Gehäuseoberteil, welches als Gehäusedeckel die Anschlusskammer A oberseitig abdeckt. So lässt sich das gezeigte Ausführungsbeispiel einer elektrischen Heizvorrichtung kostengünstig und einfach überwiegend mittels Spritzgießen von Kunststoffen herstellen.

Der Heizrippenrahmen 16 hat an zwei gegenüberliegenden Hauptseitenflächen 20 jeweils ein Fenster 22. Jedes Fenster 22 ist von vier sich jeweils rechtwinklig zueinander erstreckenden Rahmenschenkeln 24 begrenzt. Die Rahmenschenkel 24 sind einteilig an dem Heizrippenrahmen 16 ausgebildet und erstrecken sich parallel zu der Hauptöffnung des Fensters 22. In dem Fenster 22 ist eine Isolierlage 26 sichtbar, die vorliegend durch eine Aluminiumoxidplatte gebildet ist.

Wie die Figuren 3 und 4 verdeutlichen, liegen zwei Isolierlagen 26 an der Außenseite des PTC-Heizelementes 12, welches vorliegend ein einziges PTC-Element 30 und beidseitig daran anliegende Kontaktbleche 32 umfasst, welche Leiterbahnen im Sinne der vorliegenden Erfindung ausbilden. Die Kontaktbleche 32 sind endseitig freigeschnitten und bilden einteilig an den Kontaktblechen 32 ausgeformte Anschlussfahnen 34 zum elektrischen Anschluss des PTC-Heizelementes 28 aus. Die Kontaktbleche 32 sind mit dem PTC-Element 30 verklebt. Wie des Weiteren aus den Fig. 4 und 5 ersichtlich, überragen die Kontaktbleche 32 lediglich mit ihren Anschlussfahnen 34 das PTC-Element 30 umfänglich. Ansonsten enden die Kontaktbleche 32 bündig mit der Außenumfangsfläche des PTC-Elementes 30. Die Isolierlagen 26 hingegen überragen allseitig das PTC-Element 30.

Der Heizrippenrahmen 16 ist für die Aufnahme des in Fig. 5 gezeigten Ausführungsbeispiels des PTC-Heizelementes 12 angepasst ausgebildet. So ist eine sich zu der Anschlusskammer A über eine in der Trennwand 6 ausgesparte Einbringöffnung 36 zu der Anschlusskammer A öffnende U-förmige Ausnehmung 38 des Heizrippenrahmens 16 so dimensioniert, dass die Isolierlagen 26 gerade in die Ausnehmung 38 passen. Die Isolierlagen 26 dienen dementsprechend als Abstandshalter, um das PTC-Element 30 sowie die daran angeklebten Kontaktbleche 32 mit Abstand zur Stirnflächen 40 zu halten, die durch den Heizrippenrahmen 16 ausgebildet sind und Hauptseitenwände, in denen sich die Fenster 22 und die Isolierlagen 26 befinden, miteinander verbinden.

Üblicherweise werden zunächst die Gehäuseteile 2, 18 U-geformt, beispielsweise mittels Kunststoff-Spritzgießen. Dabei kann der Heizrippenrahmen 16 mittels Umspritzen mit dem Gehäuseunterteil 2 verbunden werden. Der Gehäuseboden wird dabei üblicherweise als separates Bauelement hergestellt und nachträglich mit den Gehäuseseitenwänden 8 verbunden. Danach werden die PTC-Heizelemente mit den daran zuvor angeklebten Isolierlagen 26 als Zwischenerzeugnis in die U-förmige Ausnehmung 38 eingebracht. Auf diese Weise positioniert ergeben sich zwischen dem PTC-Element 30 und den Stirnflächen 40 sowohl an den mit Bezugszeichen 44 gekennzeichneten Seitenrändern des Heizrippenrahmens 16 als auch auf Seiten eines Bodens 46 des Heizrippenrahmens 16 Freiräume 48. Die Freiräume 48 bilden ein U-förmiges Kontinuum aus, welche mit einem oberen Freiraum 50, der teilweise von den Anschlussfahnen 34 durchsetzt ist, kommuniziert. Durch die Einbringöffnung 36 wird nunmehr eine Masse mit guter Wärmeleitfähigkeit, die elektrisch isolierend ist, eingefüllt. Damit werden die Freiräume 48, 50 ausgefüllt. Das PTC-Element 30 ist nunmehr auch mit den jeweils gegenüberliegenden Stirnflächen 40 des Heizrippenrahmens 16 wärmeleitend gekoppelt. Es wird so viel Vergussmasse eingefüllt, bis diese in etwa höhengleich mit den oberen Kanten der Isolierlage 26 ist. Dieser Zustand ist in den Fig. 2 und 4 verdeutlicht, wobei die Vergussmasse mit Bezugszeichen 52 gekennzeichnet ist. Durch diese Masse 52 werden dementsprechend sämtliche Kriech- und Luftstrecken zwischen den Kontaktblechen 32 unterschiedlicher Polarität ausgefüllt. Dadurch ist das PTC-Heizelement hochisolierend in der Heizrippe 14 aufgenommen. Die Isolierlagen 26 reichen nahezu bis zu den Stirnflächen 40 und schließen zwischen sich die Vergussmasse 52 ein. Die Vergussmasse vernetzt unter Umgebungstemperatur und bindet dementsprechend ab. Das Vernetzen der Zweikomponenten-Masse 52 kann dadurch beschleunigt werden, dass das PTC-Heizelement 12 während der Produktion bestromt und damit erwärmt wird.

Wie insbesondere die Fig. 2 und 3 verdeutlichen, liegt die Heizrippe 14 vollumfänglich in der Zirkulationskammer frei. Es versteht sich von selbst, dass die Heizrippe 14 dasjenige Teil ist, welches von der Trennwand 6 abragt. Dementsprechend liegt die eine Seitenfläche der Heizrippe 14 auch bei einem "vollumfänglichen" Freiliegen im Sinne der vorliegenden Erfindung in der Zirkulationskammer gegen die Trennwand 6 an.

### Bezugszeichenliste

- 2: Gehäuseunterteil
- 4: Gehäuseboden
- 6: Trennwand
- 8: Gehäuseseitenwand
- 10: Anschlussstutzen
- 12: PTC-Heizelement
- 14: Heizrippe
- 16: Heizrippenrahmen
- 18: Gehäuseoberteil
- 20: Hauptseitenfläche
- 22: Fenster
- 24: Rahmenschenkel
- 26: Isolierlage
- 30: PTC-Element
- 32: Kontaktblech
- 34: Anschlussfahne
- 36: Einbringöffnung
- 38: U-förmige Ausnehmung
- 40: Stirnfläche
- 44: Seitenrand
- 46: Boden
- 48: Freiraum
- 50: oberer Freiraum
- 52: Masse

## Patentansprüche

1. Elektrische Heizvorrichtung mit einem Heizergehäuse, in welchem eine Trennwand (6) eine von einem zu erwärmenden Medium durchströmbare Zirkulationskammer (Z) von einer Anschlusskammer (A) trennt, in der elektrische Anschlüsse (34) eines PTC-Heizelementes (12) mit zumindest einem PTC-Element (30) und beidseitig daran anliegenden Leiterbahnen (32) freiliegen, von der zumindest eine Leiterbahn (32) von einer elektrischen Isolierschicht (26) abgedeckt ist, wobei das PTC-Heizelement in eine Ausnehmung eingebracht ist, die in einer von der Trennwand (6) in die Zirkulationskammer (Z) hineinragenden Heizrippe vorgesehen ist,
**dadurch gekennzeichnet,**
**dass** die Heizrippe (14) einen Heizrippenrahmen (16) mit zumindest einem Fenster (22) aufweist, in dem die Isolierschicht (26) freiliegt, und
**dass** der Heizrippenrahmen (16) der Heizrippe (14) mit der Trennwand (6) verbunden ist.

2. Elektrische Heizvorrichtung nach Anspruch 1, **dadurch gekennzeichnet, dass** die elektrische Isolierschicht (26) in den Heizrippenrahmen (16) eingeklebt ist.

3. Elektrische Heizvorrichtung nach Anspruch 1 oder 2, **dadurch gekennzeichnet, dass** der Heizrippenrahmen (16) zwei gegenüberliegende Fenster (22) ausbildet, in denen jeweils eine der elektrischen Isolierschichten (26) freiliegt und dass die Leiterbahn (32) jeweils von einer elektrischen Isolierschicht (26) abgedeckt ist.

4. Elektrische Heizvorrichtung nach einem der vorhergehenden Ansprüche, **dadurch gekennzeichnet, dass** der Heizrippenrahmen (16) sich parallel zu der elektrischen Isolierschicht (26) erstreckende Rahmenschenkel (24) aufweist, an denen die Isolierschicht (26) umfänglich anliegt, und dass zwischen dem PTC-Heizelement (12) und Innenwänden (40, 46) der
Ausnehmung (38) eine Masse (52) vorgesehen ist, durch welche die elektrische Isolierschicht (26) in dem Heizrippenrahmen (16) eingesiegelt ist.

5. Elektrische Heizvorrichtung nach einem der vorhergehenden Ansprüche, **dadurch gekennzeichnet, dass** ein zwischen den Isolierschichten (26) einerseits und dem PTC-Element (30) und einer gegenüberliegend hierzu vorgesehenen Stirnfläche (40) des Heizrippenrahmens (16) andererseits vorgesehener Freiraum (48, 50) mit einer Masse (52), durch welche die elektrische Isolierschicht (26) in dem Heizrahmen (16) eingesiegelt ist, ausgefüllt ist.

6. Elektrische Heizvorrichtung nach einem der vorhergehenden Ansprüche, **dadurch gekennzeichnet, dass** ein oberer Freiraum (50) zwischen dem PTC-Element (30) und der Trennwand (6) mit einer Masse (52), durch welche die elektrische Isolierschicht (26) in dem Heizrahmen (16) eingesiegelt ist, ausgefüllt ist.

7. Elektrische Heizvorrichtung nach einem der Ansprüche 4 bis 6, **dadurch gekennzeichnet, dass** die Masse (52) umfänglich um das PTC-Element umlaufend vorgesehen ist.

8. Elektrische Heizvorrichtung nach einem der Ansprüche 4 bis 7, **dadurch gekennzeichnet, dass** die Leiterbahn (32) mit Abstand zu dem Heizrippenrahmen (16) vorgesehen und stirnseitig in der Masse (52) aufgenommen ist.

9. Elektrische Heizvorrichtung nach einem der vorhergehenden Ansprüche, **dadurch gekennzeichnet, dass** die Ausnehmung (38) U-förmig ausgebildet ist und sich zum Einschieben des PTC-Heizelementes (12) zu der Anschlusskammer (A) öffnet und dass die Zirkulationskammer (Z) zur Aufnahme eines flüssigen Mediums angepasst ausgebildet, abgedichtet und mit einem Einlass- und einem Auslassstutzen (10) zum Anschluss der Zirkulationskammer (Z) an einen Kreislauf für das flüssige Medium versehen ist.

10. Elektrische Heizvorrichtung nach einem der vorhergehenden Ansprüche, **dadurch gekennzeichnet, dass** die Heizrippe (14) vollumfänglich in der Zirkulationskammer (Z) freiliegt.

11. Elektrische Heizvorrichtung nach einem der vorherigen Ansprüche, **dadurch gekennzeichnet, dass** die Trennwand (6) mit dem Heizrippenrahmen (16) aus einem hochwärmebeständigem Kunststoff gebildet ist.

## Claims

1. Electric heating device comprising a heater housing in which a partition (6) separates a circulation chamber (Z), through which a medium to be heated can flow, from a connection chamber (A) in which electrical connections (34) of a PTC heating element (12) are exposed, wherein the PTC heating element (12) has at least one PTC element (30) and strip conductors (32) lying against it at both sides, of which at least one strip conductor (32) is covered by an electrical insulation layer (26), and wherein the PTC heating element is introduced into a recess which is provided in a heating rib (14) projecting from the partition (6) into the circulation chamber (Z),
**characterized in**
**that** the heating rib (14) comprises a heating rib frame (16) with at least one window (22) in which the insulation layer (26) is exposed, and
**that** the heating rib frame (16) of the heating rib (14) is connected to the partition (6).

2. Electric heating device according to claim 1, **characterized in that** the electrical insulation layer (26) is glued into the heating rib frame (16).

3. Electric heating device according to claim 1 or 2, **characterized in that** the heating rib frame (16) forms two opposite windows (22) in which one of the electrical insulation layers (26) is respectively exposed, and that the strip conductor (32) is respectively covered by an electrical insulation layer (26).

4. Electric heating device according to any one of the preceding claims, **characterized in that** the heating rib frame (16) comprises frame legs (24) extending in parallel with the electrical insulation layer (26), against which the insulation layer (26) lies circumferentially, and that a mass (52) by which the electrical insulation layer (26) is sealed into the heating rib frame (16) is provided between the PTC heating element (12) and inner walls (40, 46) of the recess (38).

5. Electric heating device according to any one of the preceding claims, **characterized in that** a free space (48, 50) which is provided between the insulation layers (26) on the one hand and the PTC element (30) and a front face (40) of the heating rib frame (16) provided opposite thereto on the other hand is filled with a mass (52) by which the electrical insulation layer (26) is sealed into the heating rib frame (16).

6. Electric heating device according to any one of the preceding claims, **characterized in that** an upper free space (50) between the PTC element (30) and the partition (6) is filled with a mass (52) by which the electrical insulation layer (26) is sealed into the heating rib frame (16).

7. Electric heating device according to any one of claims 4 to 6, **characterized in that** the mass (52) is provided to surround the PTC element circumferentially.

8. Electric heating device according to any one of claims 4 to 7, **characterized in that** the strip conductor (32) is provided at a distance from the heating rib frame (16) and is received on the front side in the mass (52).

9. Electric heating device according to any one of the preceding claims, **characterized in that** the recess (38) is U-shaped and opens for insertion of the PTC heating element (12) towards the connection chamber (A), and that the circulation chamber (Z) is fitted to receive a liquid medium, sealed and provided with an inlet and an outlet nozzle (10) for connection of the circulation chamber (Z) to a circuit for the liquid medium.

10. Electric heating device according to any one of the preceding claims, **characterized in that** the heating rib (14) is exposed over the whole circumference in the circulation chamber (Z).

11. Electric heating device according to any one of the preceding claims, **characterized in that** the partition (6) with the heating rib frame (16) is made from a highly heat-resistance plastic.

## Revendications

1. Dispositif de chauffage électrique comprenant un boitier de réchauffeur, dans lequel une paroi de séparation (6) sépare une chambre de circulation (Z) à travers laquelle s'écoule un fluide à échauffer, d'un compartiment de raccordement (A) dans lequel se trouvent, librement dégagés, des raccords électriques (34) d'un élément chauffant du type PTC (12) (à coefficient de température positif) avec au moins un élément PTC (30) de part et d'autre duquel sont appliquées des pistes conductrices (32) dont au moins une piste conductrice (32) est recouverte d'une couche d'isolation électrique (26), l'élément chauffant PTC étant inséré dans un évidement qui est prévu dans une nervure de chauffage faisant saillie dans la chambre de circulation (Z) à partir de la paroi de séparation (6),
**caractérisé**
**en ce que** la nervure de chauffage (14) comporte un cadre de nervure de chauffage (16) avec au moins une fenêtre (22) à l'intérieur de laquelle la couche d'isolation (26) est librement dégagée, et
**en ce que** le cadre de nervure de chauffage (16) de la nervure de chauffage (14) est relié à la paroi de séparation (6).

2. Dispositif de chauffage électrique selon la revendication 1, **caractérisé en ce que** la couche d'isolation électrique (26) est collée dans le cadre de nervure de chauffage (16).

3. Dispositif de chauffage électrique selon la revendication 1 ou la revendication 2, **caractérisé en ce que** le cadre de nervure de chauffage (16) forme deux fenêtres (22) mutuellement opposées, à l'intérieur de chacune desquelles une couche d'isolation (26) respective est librement dégagée, et **en ce que** la piste conductrice (32) est respectivement recouverte par une couche d'isolation électrique (26).

4. Dispositif de chauffage électrique selon l'une des revendications précédentes, **caractérisé en ce que** le cadre de nervure de chauffage (16) présente des branches de cadre (24), qui s'étendent parallèlement à la couche d'isolation électrique (26) et contre lesquelles s'appuie de manière périphérique la couche d'isolation (26), et **en ce qu'**entre l'élément chauffant PTC (12) et les parois intérieures (40, 46) de l'évidement (38), il est prévu une masse (52) par l'intermédiaire de laquelle la couche d'isolation électrique (26) est scellée dans le cadre de nervure de chauffage (16).

5. Dispositif de chauffage électrique selon l'une des revendications précédentes, **caractérisé en ce qu'**un espace libre (48, 50) prévu entre les couches d'isolation (26) d'une part, et l'élément PTC (30) et une surface frontale (40) du cadre de nervure de chauffage (16) prévue en regard, d'autre part, est rempli d'une masse (52) par l'intermédiaire de laquelle la couche d'isolation électrique (26) est scellée dans le cadre de chauffage (16).

6. Dispositif de chauffage électrique selon l'une des revendications précédentes, **caractérisé en ce qu'**un espace libre supérieur (50) entre l'élément PTC (30) et la paroi de séparation (6), est rempli d'une masse (52) par l'intermédiaire de laquelle la couche d'isolation électrique (26) est scellée dans le cadre de chauffage (16).

7. Dispositif de chauffage électrique selon l'une des revendications 4 à 6, **caractérisé en ce que** la masse (52) est prévue de manière périphérique continue autour de l'élément PTC.

8. Dispositif de chauffage électrique selon l'une des revendications 4 à 7, **caractérisé en ce que** la piste conductrice (32) est prévue à distance du cadre de nervure de chauffage (16) et est reçue, côté frontal, dans la masse (52).

9. Dispositif de chauffage électrique selon l'une des revendications précédentes, **caractérisé en ce que** l'évidement (38) est d'une configuration en forme de U et s'ouvre en direction du compartiment de raccordement (A) en vue de l'insertion de l'élément chauffant PTC (12), et **en ce que** la chambre de circulation (Z) est réalisée de manière à être adaptée à recevoir un fluide liquide et à être étanche, et est dotée d'un embout d'entrée et d'un embout de sortie (10) pour le raccordement de la chambre de circulation (Z) à un circuit pour le fluide liquide.

10. Dispositif de chauffage électrique selon l'une des revendications précédentes, **caractérisé en ce que** la nervure de chauffage (14) est librement dégagée sur la totalité de sa périphérie dans la chambre de circulation (Z).

11. Dispositif de chauffage électrique selon l'une des revendications précédentes, **caractérisé en ce que** la paroi de séparation (6) avec le cadre de nervure de chauffage (16), est réalisée en une matière plastique résistant aux hautes températures.
